# EUROPÄISCHE PATENTSCHRIFT

(11) **EP 0 421 272 B1**
(45) Veröffentlichungstag und Bekanntmachung des Hinweises auf die Patenterteilung: **08.12.1993**
(21) Anmeldenummer: 90118536.3
(22) Anmeldetag: 26.09.1990
(51) Int. Cl.: A47C 27/14

(54) **Matratze**
Mattress
Matelas

(30) Priorität: 02.10.1989 DE 8911726 U
(43) Veröffentlichungstag der Anmeldung: 10.04.1991
(73) Patentinhaber: METZELER SCHAUM GMBH, D-87700 Memmingen (DE)
(72) Erfinder: Krämer, Andreas, W-8940 Memmingen (DE); Geisler, Günter, W-8940 Memmingen (DE); Fritz, Gerhard, W-7950 Biberach (DE)
(74) Vertreter: Seibert, Hannelore

(56) Entgegenhaltungen:
- BE-A- 682 014
- GB-A- 1 559 851
- GB-A- 2 205 740
- US-A- 3 191 197

## Beschreibung

Die Erfindung bezieht sich auf eine Matratze aus einem Block aus elastischem Polyurethan-Weichschaumstoff, die zumindest auf einer der beiden Oberflächen zueinander parallele Einschnitte sowohl in Längsrichtung als auch in Querrichtung aufweist, deren Tiefe etwa 1/4 bis 1/3 der Matratzendicke beträgt und wobei die Einschnitte in Längsrichtung der Matratze in gleichen Abständen voneinander verlaufen.

Eine solche Matratze ist aus der BE-A-682 014 bekannt. Dabei weisen jedoch auch die Einschnitte in Querrichtung zueinander jeweils einen gleichen Abstand auf, so daß damit die Matratze insgesamt überall die gleiche Härte und den gleichen Widerstand gegen auftretende Belastungen aufweist.

Eine Matratze wird jedoch durch eine daraufliegende Person unterschiedlich stark belastet, wobei insbesondere im Schulterbereich und im Beckenbereich eine höhere Belastung auftritt, die jedoch durch die punktelastischen Eigenschaften einer Schaumstoffmatratze entsprechend ausgeglichen wird.

Bei Schaumstoffmatratzen aus einem vollen Schaumstoffblock wird jedoch die Punktelastizität durch die Oberflächenspannung des Blockes etwas reduziert, d.h. eine solche Matratze macht zusätzlich beim Darauflegen einen etwas harten Eindruck.

Der vorliegenden Erfindung liegt daher die Aufgabe zugrunde, eine Matratze zu schaffen, bei der mit äußerst einfachen Mitteln die Punktelastizität erhöht wird und eine gezielte Abstützfunktion erreichbar ist, ohne daß damit aber die charakteristischen Merkmale und das Federungsverhalten verhindert oder vermindert werden.

Zur Lösung dieser Aufgabe ist erfindungsgemäß vorgesehen, daß die Einschnitte in Querrichtung in etwa dem ersten Drittel und die Einschnitte im letzten Drittel der Matratzenlänge einen geringeren Abstand voneinander aufweisen als die Einschnitte im mittleren Drittel.

Durch diese Wahl der Abstände der Einschnitte läßt sich die Matratze in Zonen unterschiedlicher Härte unterteilen. So bringen nahe aneinanderliegende Einschnitte mehr Weichheit und lassen z.B. die Schulter weicher und tiefer einsinken, während breitere Einschnitte das Federungsverhalten des Materials verfestigen und somit mehr Abstützung bieten können.

Zweckmäßigerweise weisen dabei die Einschnitte im mittleren Bereich der Matratzenlänge einen etwa doppelt so großen Abstand wie in den übrigen Bereichen auf.

Ferner können zumindest die Einschnitte in Querrichtung der Matratze einen sich nach innen erweiternden, tropfenförmigen Querschnitt aufweisen.

Durch diese Gestaltung läßt sich eine höhere Flexibilität der Schaumsegmente auf der Längsachse des Matratzenkerns realisieren. Außerdem wird dadurch nochmals die Anpassungsfähigkeit des Materials an die Körperkontur gesteigert. Ferner bieten diese tropfenförmig verlaufenden Quereinschnitte eine geringere Gefahr des Einreißens des Materials an diesen kritischen Punkten. Ein weiterer Effekt liegt darin, daß durch diese tropfenförmigen Einschnitte Luftkanäle gebildet werden, wodurch die Luftdurchlässigkeit erhöht und die Durchlüftung verbessert wird.

Zweckmäßigerweise bestehen die Einschnitte in Längsrichtung aus vertikalen Schnitten ohne Materialentnahme oder können einen schmalen, rechteckigen Querschnitt aufweisen, der nur eine geringe Materialentnahme erfordert. Schließlich ist es noch zweckmäßig, wenn der jeweils erste Einschnitt parallel zu einer Matratzenkante einen größeren Abstand aufweist als der mittlere Abstand der übrigen Einschnitte voneinander beträgt.

Damit und mit der Tatsache, daß die Matratze jeweils an den äußeren Kanten nur Einschnitte in einer Richtung, d.h. senkrecht zur jeweiligen Kante, aufweist, wird eine höhere Sitzstabilität erreicht.

Anhand einer schematischen Zeichnung sind Aufbau und Funktionsweise eines Ausführungsbeispiels nach der Neuerung näher erläutert. Dabei zeigen:
- Fig. 1: eine Ansicht auf eine Längsseite der Matratze,
- Fig. 2: eine Ansicht auf eine Stirnseite der Matratze, und
- Fig. 3: eine perspektivische Ansicht der Matratze als ganzes.

Wie man insbesondere aus Fig. 1 und 3 ersieht, weist die Matratze 1 aus einem Block aus weichelastischem Polyurethan-Schaumstoff, üblicherweise in Form von herkömmlichem Polyether oder HR-Schaum, sowohl auf seiner Oberseite 2 als auch seiner Unterseite 3 quer zur Längsrichtung der Matratze 1 verlaufende Einschnitte 4, 5 und 6 auf, die einfach als senkrechte Schnitte oder aber nach dem dargestellten Ausführungsbeispiel mit einem nach unten erweiterten, tropfenförmigen Querschnitt ausgebildet sein können.

Entsprechend Fig. 2 und 3 sind auch in Längsrichtung der Matratze 1 parallel Einschnitte 7 bzw. 8 vorgesehen, die nach Fig. 2 einen schmalen, rechteckigen Querschnitt mit entsprechender Materialentnahme aufweisen, und nach Fig. 3 als einfache Einschnitte 8 ausgebildet sind.

Die quer verlaufenden Einschnitte 4, 5 bzw. 6 und die längs verlaufenden Einschnitte 7 bzw. 8 erstrecken sich dabei über eine Höhe von etwa einem Viertel bis einem Drittel der gesamten Dicke der Matratze 1.

Wie man insbesondere aus Fig. 3 erkennt, werden somit durch die sich senkrecht schneidenden Einschnitte 4, 5, 6 sowie 8 diskrete Oberflächenabschnitte 9 quadratischer oder rechteckiger Fläche freigeschnitten, die sich bei Belastung gesondert und unabhängig von den umgebenden Flächenelementen absenken bzw. elastisch verformen können.

Durch diese freigeschnittenen Einzelbereiche 9 wird also einmal die Oberflächenspannung des Schaumstoffblockes 1 reduziert und zum anderen die ansich einem Schaumstoff schon innewohnende Punktelastizität noch zusätzlich erhöht, da sich besonders belastete Oberflächenabschnitte 9 leicher und stärker absenken können, während die übrigen Abschnitte ihre Gesamtstützkraft aufrechterhalten.

Zur weiteren, gezielten Anpassung der Härte der Matratze an auftretende Belastungen können insbesondere die querliegenden Einschnitte 4, 5, 6 unterschiedliche Abstände voneinander aufweisen. Wie man insbesondere aus Fig. 1 ersieht, sind die Abstände der Einschnitte 4 im ersten Drittel der Matratze 1 und die Abstände der Einschnitte 6 im dritten Drittel geringer als die Abstände der Einschnitte 5 im mittleren Bereich. Damit wirkt die Matratze z.B. im Schulterbereich weicher, obwohl der Matratzenblock insgesamt in seinem Federungsverhalten unverändert bleibt und die dem Material eigene Rückstellenergie beibehält.

Wie man ferner aus der Aufsicht nach Fig. 3 ersieht, weisen die jeweiligen Kantenbereiche 10, 11, 12 und 13 über einen breiteren Bereich nur Einschnitte auf, die senkrecht zur jeweiligen Kante verlaufen. Dadurch wird eine höhere Sitzstabilität auf den Kanten einer solchen, mit Einschnitten versehenen Matratze erreicht.

Insgesamt ergibt sich also eine Matratze aus einem einstückigen, homogenen Material, bei der mit einfachen, sich kreuzenden Einschnitten gezielt Bereiche größerer Weichheit geschaffen werden können, ohne daß darunter die Gesamtelastizität leidet. Ein Ausschneiden und aufwendiges Verkleben von Matratzenbereichen aus Schaumstoffteilen unterschiedlicher Härte kann damit entfallen.

## Patentansprüche

1. Matratze (1) aus einem Block aus elastischem Polyurethan-Weichschaumstoff, die zumindest auf einer der beiden Oberflächen (2, 3) zueinander parallele Einschnitte (4, 5, 6; 7, 8) sowohl in Längsrichtung als auch in Querrichtung aufweist, deren Tiefe etwa 1/4 bis 1/3 der Matratzendicke beträgt und wobei die Einschnitte (7, 8) in Längsrichtung der Matratze (1) in gleichen Abständen voneinander verlaufen, dadurch gekennzeichnet, daß in Querrichtung die Einschnitte (4) in etwa dem ersten Drittel und die Einschnitte (6) im letzten Drittel der Matratzenlänge einen geringeren Abstand voneinander aufweisen als die Einschnitte (5) im mittleren Drittel.

2. Matratze nach Anspruch 1, dadurch gekennzeichnet, daß die Einschnitte (5) im mittleren Bereich der Matratzenlänge einen etwa doppelt so großen Abstand wie die Abschnitte (4, 6) in den übrigen Bereichen aufweisen.

3. Matratze nach Anspruch 1 und 2, dadurch gekennzeichnet, daß zumindest die Einschnitte (4, 5 ,6) in Querrichtung einen sich nach innen erweiternden Querschnitt aufweisen.

4. Matratze nach Anspruch 1, dadurch gekennzeichnet, daß die Einschnitte (8) in Längsrichtung aus vertikalen Schnitten ohne Materialentnahme bestehen.

5. Matratze nach Anspruch 1, dadurch gekennzeichnet, daß die Einschnitte (7) in Längsrichtung einen schmalen, rechteckigen Querschnitt aufweisen.

6. Matratze nach einem der vorhergehenden Ansprüche, dadurch gekennzeichnet, daß der jeweils erste Einschnitt (4, 6; 7, 8) parallel zu einer Matratzenkante (10 bis 13) einen größeren Abstand aufweist als der mittlere Abstand der übrigen Einschnitte voneiander beträgt.

## Claims

1. A mattress (1) made from a block of elastic polyurethane soft foam, which on at least one of the two surfaces (2, 3) comprises incisions (4, 5, 6; 7,8) extending parallel to one another both in the longitudinal direction and in the transverse direction, the depth of the said incisions measuring approximately 1/4 to 1/3 of the thickness of the mattress and the incisions (7, 8) in the longitudinal direction of the mattress (1) extending at uniform distances apart, characterised in that in the transverse direction the incisions (4) in approximately the first third and the incisions (6) in the last third of the mattress length are arranged closer together than the incisions (5) in the middle third.

2. A mattress according to claim 1, characterised in that the incisions (5) in the central region of the mattress length are spaced apart at a distance which is approximately twice the distance between the incisions (4, 6) in the other regions.

3. A mattress according to claim 1 and 2, characterised in that at least the incisions (4, 5, 6) in the transverse direction have a cross section widening towards the inside.

4. A mattress according to claim 1, characterised in that the incisions (8) in the longitudinal direction are formed by vertical cuts with no removal of material.

5. A mattress according to claim 1, characterised in that the incisions (7) in the longitudinal direction have a narrow rectangular cross section.

6. A mattress according to one of the preceding claims, characterised in that the first incision (4, 6; 7, 8) in each case extending parallel to a mattress edge (10 to 13) is arranged at a distance from said mattress edge which is greater than the average spacing between the other incisions.

## Revendications

1. Matelas (1) constitué d'un bloc de mousse souple en polyuréthane élastique, qui comporte au moins sur l'une des deux faces (2, 3) des entailles (4,5,6,7,8) parallèles entre elles à la fois dans la direction longitudinale et dans la direction transversale, dont la profondeur représente environ du quart au tiers de l'épaisseur du matelas, les entailles (7,8) étant équidistantes dans la direction longitudinale du matelas (1), caractérisé en ce que dans la direction transversale, les entailles (4) dans sensiblement le premier tiers et les entailles (6) dans sensiblement le dernier tiers de la longueur du matelas, sont à une distance plus petite les unes des autres que les entailles (5) dans le tiers médian.

2. Matelas suivant la revendication 1, caractérisé en ce que les entailles (5) dans la partie médiane de la longueur du matelas sont à une distance à peu près deux fois plus grande que les entailles dans les autres parties.

3. Matelas suivant la revendication 1 ou 2, caractérisé en ce qu'au moins les entailles (4, 5, 6) dans la direction transversale ont une section transversale s'élargissant vers l'intérieur.

4. Matelas suivant la revendication 1, caractérisé en ce que les entailles (8) dans la direction longitudinale sont constituées de coupes verticales sans enlèvement de matière.

5. Matelas suivant la revendication 1, caractérisé en ce que les entailles (7) dans la direction longitudinale ont une section transversale rectangulaire étroite.

6. Matelas suivant l'une des revendications précédentes, caractérisé en ce que la première entaille (4, 6, 7, 8) parallèle au bord (10 à 13) du matelas en est à une distance plus grande que l'intervalle moyen entre les autres entailles.
